# EUROPÄISCHE PATENTANMELDUNG

(11) **EP 4 497 515 A1**
(43) Veröffentlichungstag der Anmeldung: **29.01.2025**
(21) Anmeldenummer: 23187293.8
(22) Anmeldetag: 24.07.2023
(51) Int. Cl.: B21D 5/00, B21D 5/04

(54) **BIEGEMASCHINE ZUM BIEGEN VON FLACHMATERIAL UND VERFAHREN ZUM ZUBIEGEN EINES STEHFALZES AN EINEM FLACHTMATERIAL UNTER VERWENDUNG DER BIEGEMASCHINE**

(71) Anmelder: Variobend-ASCO GmbH, 83483 Bischofswiesen (DE)
(72) Erfinder: MATTHÄß, Sylvio, 83457 Bayerisch Gmain (DE)
(74) Vertreter: Weickmann & Weickmann PartmbB

(57) **Zusammenfassung**

Biegemaschine zum Biegen von Flachmaterial, umfassend eine erste Klemmwange und eine zweite Klemmwange zum Klemmen des zu biegenden Flachmaterials in einer Einspannebene und eine erste Biegewange zum Biegen des Flachmaterials, wobei die Biegemaschine eine Gegenhalteeinrichtung zum Ausüben einer Gegenhaltefunktion an dem zu biegenden Flachmaterial umfasst, die zusätzlich zu der ersten Klemmwange und der zweiten Klemmwange vorhanden ist und ein Gegenhalteelement aufweist, wobei das Gegenhalteelement zwischen einer Parkstellung, in welcher es von dem zu biegenden Flachmaterial entfernt angeordnet und die Gegenhaltefunktion nicht ausübbar ist, und einer Gegenhaltestellung, in welcher es in Kontakt mit dem zu biegenden Flachmaterial stehen kann und die Gegenhaltefunktion derart ausübbar ist, dass das Gegenhalteelement gegen eine Biegekraft gegenhalten kann, die mittels der ersten Biegewange beim Biegen des Flachmaterials um eine Biegeachse, die von der Einspannebene beabstandet ist, auf das Flachmaterial aufgebracht wird, bewegbar ist.

## Beschreibung

### I. Anwendungsgebiet

Die vorliegende Erfindung betrifft eine Biegemaschine zum Biegen von Flachmaterial und ein Verfahren zum Zubiegen eines Stehfalzes an einem Flachmaterial unter Verwendung der Biegemaschine. Eine Biegemaschine im Sinne der vorliegenden Erfindung wird auch als Abkantmaschine bezeichnet. Bei dem Flachmaterial, welches mit der erfindungsgemäßen Biegemaschine gebogen wird, kann es sich um metallische Bleche aus Kupfer, Aluminium, Stahl oder anderen Metallen bzw. Metalllegierungen handeln. Denkbar ist auch das Biegen nicht-metallischer Flachmaterialien mit der erfindungsgemäßen Biegemaschine, sofern derartige Materialien durch Biegen plastisch verformbar sind.

### II. Technischer Hintergrund

Biege- bzw. Abkantmaschinen zum Biegen von Flachmaterial sind in verschiedenen Bauformen bekannt, die sich nach dem ihnen zugrundeliegenden Biegeprinzip unterscheiden.

Zum einen beschreibt beispielsweise die EP 2 014 381 B1 eine Biegemaschine in Form einer sogenannten Schwenkbiegemaschine, bei welcher eine obere oder eine untere Biegewange zum Biegen des Flachmaterials um eine Biegeachse geschwenkt wird (nachfolgend \"Schwenkprinzip").

Zum anderen ist beispielsweise in der DE 10 2018 000 344 B3 oder in der DE 20 2020 002 598 U1 eine Biegemaschine beschrieben, bei der Biegewerkzeuge an Klemmwangen befestigt sind, wobei die Biegewerkzeuge in Vorschubebenen linear bewegt werden können. Hierbei werden Keile verwendet, um die Biegewerkzeuge relativ zu einer Oberfläche der Klemmwangen geneigt anzustellen. Die vorgenannten Keile können ihrerseits relativ zu den Klemmwangen linear verfahren werden. Die Überlagerung der linearen Bewegung eines Biegewerkzeugs in einer Vorschubebene einerseits und der linearen Bewegung eines Keils relativ zu einer Klemmwange andererseits machen es möglich, das jeweilige Biegewerkzeug entlang vielfältiger Bahnkurven zu bewegen (nachfolgend "Keilprinzip").

Die aus der DE 20 2020 002 598 U1 bekannte Biegemaschine ermöglicht einen sogenannten Stehfalzbiegemodus, gemäß welchem ein an dem Flachmaterial herzustellendes Stehfalz geschlossen bzw. zugebogen wird. Dabei wird eine der beiden Klemmwangen, beispielsweise die obere Klemmwange 22, entsprechend den Fig. 12 und 13 der DE 20 2020 002 598 U1 von der Einspannebene 32 des Flachmaterials abgehoben, um eine Gegenhaltekraft gegen einen Schenkel des noch nicht geschlossenen Stehfalzes ausüben zu können. Mit Hilfe eines oberen Biegewerkzeugs 30 wird dann gegen den anderen Schenkel des Stehfalzes gedrückt, sodass unter einem Gegenhalten mittels der oberen Klemmwange 22 der Stehfalz zugebogen bzw. geschlossen wird. Der geschlossene Zustand des Stehfalzes ist in Fig. 14 der DE 20 2020 002 598 U1 gezeigt.

In dem Stehfalzbiegemodus erfolgt das Umbiegen des anderen Schenkels des Stehfalzes um eine in Fig. 12 und 13 der DE 20 2020 002 598 U1 gezeigte, zweite Biegeachse 202, die von der Einspannebene 32 beabstandet ist. Bei der ersten Biegeachse 200 im Sinne der DE 20 2020 002 598 U1, die in deren Fig. 10 und 11 gekennzeichnet ist, handelt es sich um die bei Biegemaschinen der in Rede stehenden Art übliche Standard-Biegeachse, die von einer der beiden Klemmwangen 22, 24 (nämlich von der oberen Klemmwange 22, wenn nach oben gebogen wird, und von der unteren Klemmwange 24, wenn nach unten gebogen wird) gebildet wird. Dementsprechend liegt die erste Biegeachse 200 im Wesentlichen in der Einspannebene 32.

Die Klemmwangen bekannter Biegemaschinen müssen im Hinblick auf ihre Geometrie grundsätzlich derart ausgelegt sein, dass sie eine Standard-Biegeachse bzw. eine erste Biegeachse 200 im Sinne der DE 20 2020 002 598 U1 ausbilden können. An den vorderen Enden bzw. Spitzen der Klemmwangen sind regelmäßig hierzu geeignete Geometrien bzw. Radien vorzusehen.

Diese geometrischen Randbedingungen, welche von den Klemmwangen eingehalten werden müssen, sind in Zusammenhang mit dem Gegenhalten gegen einen Schenkel eines zu schließenden Stehfalzes nachteilig. Beispielsweise können in der Oberfläche des Schenkels des Stehfalzes, gegen welche mit der Klemmwange gegengehalten wird, wegen der verhältnismäßig kleinen Radien an dem vorderen Ende bzw. an der Spitze der Klemmwange unerwünschte Abdrücke derselben entstehen.

Eine freie Gestaltung der Geometrie der Klemmwange ausschließlich unter dem Gesichtspunkt einer Vermeidung von Abdrücken der vorgenannten Art beim Gegenhalten gegen einen Schenkel eines Stehfalzes ist nicht möglich, da die Klemmwange auch ihre standardmäßige Hauptfunktion, nämlich die Funktion des Ausbildens der ersten Biegeachse 200 im Sinne der DE 20 2020 002 598 U1, ausüben können muss.

### III. Darstellung der Erfindung

### a) Technische Aufgabe

Es ist daher die Aufgabe der vorliegenden Erfindung, eine Biegemaschine zum Biegen von Flachmaterial und ein Verfahren zum Zubiegen eines Stehfalzes an einem Flachmaterial unter Verwendung der Biegemaschine zu schaffen, welche bzw. welches es ermöglicht, das Gegenhalten gegen einen Schenkel eines zu schließenden bzw. zuzubiegenden Stehfalzes vollkommen unabhängig von den geometrischen Randbedingungen zu bewerkstelligen, welche durch die Gestaltung einer Klemmwange vorgegeben sind, die eine Standard-Biegeachse bzw. erste Biegeachse im Sinne der DE 20 2020 002 598 U1 ausbilden soll.

### b) Lösung der Aufgabe

Diese Aufgabe wird mittels einer Biegemaschine mit den Merkmalen des Anspruchs 1 bzw. mittels eines Verfahrens mit den Merkmalen des Anspruchs 15 gelöst. Weitere Ausgestaltungen der vorliegenden Erfindung ergeben sich aus den Unteransprüchen.

Erfindungsgemäß wird eine Biegemaschine zum Biegen von Flachmaterial vorgeschlagen, die eine erste Klemmwange und eine zweite Klemmwange zum Klemmen des zu biegenden Flachmaterials in einer Einspannebene und eine erste Biegewange zum Biegen des Flachmaterials umfasst. Bei dem Flachmaterial kann es sich um metallische Bleche oder um Flachmaterial aus nicht-metallischen Werkstoffen handeln, welche durch Biegen plastisch verformbar sind.

Optional ist denkbar, zusätzlich zu der ersten Biegewange in an sich bekannter Weise eine zweite Biegewange zum Biegen des Flachmaterials vorzusehen. Die erfindungsgemäße Biegemaschine kann dementsprechend als sogenannter Einfachbieger (nur eine einzige Biegewange zum Biegen des Flachmaterials entweder nur nach oben oder nur nach unten ist vorhanden), oder als sogenannter Doppelbieger (es sind zwei Biegewangen vorhanden, wobei eine obere Biegewange zum Biegen des Flachmaterials nach unten und eine untere Biegewange zum Biegen des Flachmaterials nach oben dient) gestaltet werden.

Erfindungsgemäß umfasst die Biegemaschine eine Gegenhalteeinrichtung zum Ausüben einer Gegenhaltefunktion an dem zu biegenden Flachmaterial, wobei die Gegenhalteeinrichtung sowohl zusätzlich zu der ersten Klemmwange und der zweiten Klemmwange als auch zusätzlich zu der ersten Biegewange und der ggf. vorgesehenen zweiten Biegewange vorhanden ist. Die Gegenhalteeinrichtung weist ein Gegenhalteelement auf, das zwischen einer Parkstellung und einer Gegenhaltestellung hin und her bewegbar ist. In der Parkstellung ist das Gegenhalteelement von dem zu biegenden Flachmaterial entfernt angeordnet und die Gegenhaltefunktion ist nicht ausübbar. In der Gegenhaltestellung kann das Gegenhalteelement in Kontakt mit dem zu biegenden Flachmaterial stehen und seine Gegenhaltefunktion ist derart ausübbar, dass es gegen eine Biegekraft gegenhalten kann, die mittels der ersten Biegewange beim Biegen des Flachmaterials um eine Biegeachse, die von der Einspannebene beabstandet ist, auf das Flachmaterial aufgebracht wird.

Der Vorteil der erfindungsgemäßen Biegemaschine besteht darin, dass die Gestaltung des Gegenhalteelements der Gegenhalteeinrichtung vollkommen unbehelligt von den geometrischen Erfordernissen an den beiden Klemmwangen ausschließlich auf die Erfordernisse des Gegenhaltens an sich ausgerichtet werden kann. Es ist insbesondere möglich, Abdrücke an dem Schenkel eines Stehfalzes zu vermeiden und/oder einen möglichst flächigen Kontakt zwischen dem Gegenhalteelement und dem Flachmaterial während des Gegenhaltens zu erreichen. Dadurch kann nicht nur die Gegenhaltekraft auf eine möglichst große Fläche verteilt werden, sondern es besteht zusätzlich die Möglichkeit, den Vorgang des Zubiegens eines noch nicht vollständig geschlossenen Stehfalzes mechanisch stabiler zu gestalten, da der Schenkel des Stehfalzes, gegen welchen von dem Gegenhalteelement gegengehalten wird, über einen größeren Anteil seiner Gesamtfläche hinweg abgestützt werden kann.

Bei der erfindungsgemäßen Biegemaschine haben die beiden Klemmwangen ausschließlich ihre herkömmliche Funktion, das zu biegende Flachmaterial in einer Einspannebene festzuklemmen und eine herkömmliche Standard-Biegeachse bzw. erste Biegeachse im Sinne der DE 20 2020 002 598 U1 auszubilden. An einer Gegenhaltefunktion insbesondere in Zusammenhang mit dem Zubiegen eines Stehfalzes sind die beiden Klemmwangen der erfindungsgemäßen Biegemaschine nicht beteiligt.

Wie bereits erwähnt kann die erfindungsgemäße Biegemaschine als Einfachbieger oder als Doppelbieger ausgebildet sein. Des Weiteren kann die erfindungsgemäße Biegemaschine als Schwenkbiegemaschine nach dem eingangs erwähnten "Schwenkprinzip" oder als Biegemaschine nach dem eingangs erwähnten "Keilprinzip" ausgebildet sein.

In vorteilhafter Weise kann die Gegenhalteeinrichtung an einem Maschinengestell der Biegemaschine gelagert sein. Das Maschinengestell kann ein Maschinenoberteil und ein Maschinenunterteil umfassen, die relativ zueinander bewegbar sind. Vorzugsweise ist die Gegenhalteeinrichtung an dem Maschinenoberteil gelagert.

In vorteilhafter Weise kann das Gegenhalteelement eine Gegenhaltefläche und/oder eine Gegenhaltelinie für den Kontakt mit dem zu biegenden Flachmaterial aufweisen. Dabei kann insbesondere die Gegenhaltelinie derart gekrümmt verlaufend gestaltet sein, dass die Funktion des Gegenhaltens eine mechanische Stabilisierung eines noch nicht vollständig geschlossenen Stehfalzes während des Vorgangs des Zubiegens desselben bewirkt. Vorzugsweise ist das Gegenhalteelement als eine längliche Gegenhalteleiste ausgebildet. Die Gegenhaltefläche kann dann beispielsweise als längliche Rechteckfläche ausgebildet sein.

In vorteilhafter Weise umfasst die Gegenhalteeinrichtung wenigstens einen Trägerarm, an dem das Gegenhalteelement befestigt ist, so dass es von ihm getragen werden kann. Vorzugsweise, insbesondere bei Ausgestaltung des Gegenhalteelements als längliche Gegenhalteleiste, umfasst die Gegenhalteeinrichtung mehrere Trägerarme, welche das Gegenhalteelement an mehreren voneinander beabstandeten Stellen gemeinsam tragen.

In vorteilhafter Weise ist der wenigstens eine Trägerarm entlang einer Führungseinrichtung zwischen einer ersten Endstellung und einer zweiten Endstellung hin und her bewegbar. Dabei entspricht die erste Endstellung der Parkstellung des Gegenhaltelements und die zweite Endstellung entspricht der Gegenhaltestellung des Gegenhalteelements. Die Führungseinrichtung ermöglicht eine Bewegung des Trägerarms quer zu einer Längsrichtung der Biegemaschine.

Vorzugsweise umfasst die Gegenhalteeinrichtung eine Einstelleinrichtung zum Einstellen einer Relativlage zumindest der zweiten Endstellung des Trägerarms relativ zu der Führungseinrichtung. Mittels der Einstelleinrichtung ist zumindest einstellbar, dass sich der Trägerarm in seiner zweiten Endstellung in einer Anschlagposition befindet, die durch einen Anschlag der Führungseinrichtung definiert ist.

Die Einstelleinrichtung ermöglicht grundsätzlich, im Rahmen eines verfügbaren Führungsweges der Führungseinrichtung die räumliche Lage der Gegenhaltestellung des Gegenhalteelements einzustellen. Beispielsweise kann die Einstellung der Relativlage der zweiten Endstellung des Trägerarms relativ zu der Führungseinrichtung derart erfolgen, dass sich die zweite Endstellung noch vor der Anschlagposition befindet.

Denkbar ist auch, dass nicht nur die Relativlage der zweiten Endstellung des Trägerarms relativ zu der Führungseinrichtung einstellbar ist, sondern zusätzlich auch die Relativlage der der Parkstellung entsprechenden, ersten Endstellung des Trägerarms relativ zu der Führungseinrichtung. Da das Gegenhalteelement in seiner Parkstellung jedoch funktionslos ist, d.h. keine Gegenhaltefunktion ausübt, ist die exakte räumliche Position des Gegenhalteelements in seiner Parkstellung nicht weiter relevant.

Die erste Endstellung und die zweite Endstellung des Trägerarms kennzeichnen die beiden Endpunkte seiner Bewegungsbahn entlang der Führungseinrichtung, zwischen denen der Trägerarm beim Bewegen des Gegenhalteelements zwischen der Parkstellung und der Gegenhaltestellung hin und her bewegbar ist. In der zweiten Endstellung befindet sich der Trägerarm vorzugsweise in der vorgenannten Anschlagposition. Dies hat den Vorteil, dass das Gegenhalteelement in seiner Gegenhaltestellung insgesamt mechanisch stabiler gehalten wird als es der Fall ist, wenn sich die zweite Endstellung noch vor der Anschlagposition befindet. Dieser Vorteil des mechanisch stabileren Haltens kann noch gesteigert werden, wenn der Trägerarm mit einer auf die aufzubringenden Gegenhaltekräfte abgestimmten Anschlagkraft in die Anschlagposition gedrückt wird.

In vorteilhafter Weise kann der Anschlag relativ zu dem Maschinengestell oder zu dem Maschinenoberteil verstellbar sein. In diesem Fall sind Stellmittel zum Verstellen des Anschlags vorgesehen, so dass eine räumliche Lage des Gegenhalteelements in seiner Gegenhaltestellung bei jeweils in der Anschlagposition befindlichem Trägerarm justierbar ist. Beispielsweise ist denkbar, die den Anschlag umfassende Führungseinrichtung an sich relativ zu dem Maschinengestell oder zu dem Maschinenoberteil verstellbar zu gestalten. Die Stellmittel sind in diesem Fall so ausgelegt, dass durch ihre Betätigung die gesamte Führungseinrichtung relativ zu dem Maschinengestell oder zu dem Maschinenoberteil verstellbar ist.

Bei der Einstelleinrichtung kann es sich in vorteilhafter Weise um ein herkömmliches Spannschloss handeln. Dies ermöglicht eine einfache und gleichzeitig genaue Einstellung der Relativlage der zweiten Endstellung des Trägerarms relativ zu der Führungseinrichtung insbesondere dann, wenn sich die zweite Endstellung des Trägerarms noch vor der Anschlagposition befindet.

In vorteilhafter Weise kann die Führungseinrichtung als Kulissenführung ausgebildet sein und wenigstens eine Führungsplatte umfassen, die an dem Maschinengestell oder an dem Maschinenoberteil befestigt ist. Vorzugsweise weist die als Kulissenführung ausgebildete Führungseinrichtung zwei Führungsplatten auf und der Trägerarm ist zumindest teilweise zwischen den Führungsplatten zum Führen des Trägerarms zwischen der ersten Endstellung und der zweiten Endstellung angeordnet.

Bei der als Kulissenführung ausgebildeten Führungseinrichtung kann die wenigstens eine Führungsplatte oder der Trägerarm zwei Kulissenbahnen, insbesondere zwei Langlöcher, zur Definition eines Kulissenführungsweges aufweisen. An dem Trägerarm oder an der wenigstens einen Führungsplatte sind dann wenigstens zwei Kulissensteine angebracht, die jeweils in einer der beiden Kulissenbahnen zwangsgeführt sind. Dementsprechend ist der Trägerarm in raumorientiert definierter Ausrichtung entlang des Kulissenführungsweges zwischen seiner ersten Endstellung und seiner zweiten Endstellung bewegbar.

In vorteilhafter Weise können im Falle zweier Führungsplatten für die Führung des Trägerarms insgesamt vier Kulissenbahnen, jeweils zwei an jeder der beiden Führungsplatten, und insgesamt vier Kulissensteine, jeweils zwei auf jeder Seite des Trägerarms, vorgesehen werden.

Die Führungseinrichtung kann auch als Bahnführung mit wenigstens einer Bahnschiene ausgebildet sein, die an dem Maschinengestell oder an dem Maschinenoberteil befestigt ist, wobei der Trägerarm in der Art eines Schlittens entlang der Bahnschiene zwischen seiner ersten Endstellung und seiner zweiten Endstellung bewegbar ist. Dabei kann die Bahnschiene in Abstimmung auf die Zustellbewegung des Gegenhalteelements von seiner Parkstellung in seine Gegenhaltestellung gekrümmt verlaufen. Die Bahnführung ist dann eine Kurvenbahnführung.

Vorzugsweise kann die Gegenhalteeinrichtung wenigstens ein Antriebsorgan zum Bewegen des Trägerarms aufweisen. Bei dem Antriebsorgan kann es sich beispielsweise um einen elektrischen Servomotor, einen Hydraulikzylinder oder einen Pneumatikzylinder handeln.

In vorteilhafter Weise kann die vorgenannte Einstelleinrichtung derart in einem Kraftübertragungsweg zwischen dem Antriebsorgan einerseits und dem Trägerarm andererseits angeordnet sein, dass sie selbst an der Kraftübertragung zwischen dem Antriebsorgan und dem Trägerarm beteiligt ist. Dadurch erübrigt sich in platz- und kostensparender Weise das Vorsehen einer separaten Einstelleinrichtung, die zusätzlich zu den Elementen des Kraftübertragungsweges vorhanden wäre.

Vorzugsweise weist die Biegemaschine mehrere, d.h. zwei oder mehr, Trägerarme auf, welche das Gegenhalteelement gemeinsam tragen. Dabei umfasst die Gegenhalteeinrichtung eine Welle, wenigstens einen ersten Hebel, der drehfest mit der Welle verbunden ist, und mehrere, d.h. zwei oder mehr, zweite Hebel, die jeweils drehfest mit der Welle verbunden und jeweils einem der mehreren Trägerarme zugeordnet sind.

In diesem Zusammenhang ist der erste Hebel an einer von der Welle beabstandeten Stelle mit dem Antriebsorgan wirkverbunden und die zweiten Hebel sind jeweils an einer von der Welle beabstandeten Stelle mit dem jeweiligen Trägerelement wirkverbunden. Dadurch wird bewirkt, dass durch Betätigung des Antriebsorgans ein Drehmoment auf den ersten Hebel, von diesem auf die Welle und von dieser auf die mehreren zweiten Hebel übertragbar und eine Betätigungskraft auf den jeweiligen Trägerarm aufbringbar ist, um diesen zwischen seiner ersten Endstellung und seiner zweiten Endstellung zu bewegen. Die Welle fungiert dabei als Synchronwelle, welche die Drehbewegungen der mehreren zweiten Hebel und somit die Bewegungen der mehreren Trägerarme synchronisiert.

Die vorgenannte Einstelleinrichtung kann beispielsweise zwischen dem Antriebsorgan und dem ersten Hebel angeordnet sein. Sie ermöglicht dann eine gemeinsame Einstellung der zweiten Endstellungen der mehreren Trägerarme. Bevorzugt ist, jedem der mehreren Trägerarme jeweils eine eigene Einstelleinrichtung zum Einstellen der Relativlage zumindest der zweiten Endstellung des jeweiligen Trägerarms relativ zu der jeweiligen Führungseinrichtung zuzuordnen. Die jeweilige Einstelleinrichtung kann dann beispielsweise zwischen dem jeweiligen zweiten Hebel und dem jeweiligen Trägerarm angeordnet sein. Sie überträgt dann die Betätigungskraft zum Bewegen des jeweiligen Trägerarms von dem jeweiligen zweiten Hebel auf den jeweiligen Trägerarm.

Die vorliegende Erfindung schlägt auch ein Verfahren zum Zubiegen eines Stehfalzes an einem Flachmaterial unter Verwendung einer Biegemaschine vor, die eine erste Klemmwange und eine zweite Klemmwange zum Klemmen des zu biegenden Flachmaterials in einer Einspannebene und eine erste Biegewange zum Biegen des Flachmaterials aufweist, wobei die Biegemaschine eine Gegenhalteeinrichtung zum Ausüben einer Gegenhaltefunktion an dem zu biegenden Flachmaterial umfasst, die zusätzlich zu der ersten Klemmwange und der zweiten Klemmwange vorhanden ist und ein Gegenhalteelement aufweist, wobei das Gegenhalteelement zwischen einer Parkstellung, in welcher es von dem zu biegenden Flachmaterial entfernt angeordnet und die Gegenhaltefunktion nicht ausübbar ist, und einer Gegenhaltestellung, in welcher es in Kontakt mit dem zu biegenden Flachmaterial stehen kann und die Gegenhaltefunktion derart ausübbar ist, dass das Gegenhalteelement gegen eine Biegekraft gegenhalten kann, die mittels der ersten Biegewange beim Biegen des Flachmaterials um eine Biegeachse, die von der Einspannebene beabstandet ist, auf das Flachmaterial aufgebracht wird, bewegbar ist.

Das erfindungsgemäße Verfahren umfasst folgende Schritte:
a) Bewegen des Gegenhalteelements von der Parkstellung in die Gegenhaltestellung, in welcher es von der Einspannebene beabstandet ist und einen nicht umzubiegenden, ersten Schenkel (S1) des Stehfalzes abstützen kann,
b) Zubiegen des Stehfalzes um die Biegeachse durch Beaufschlagen eines umzubiegenden, zweiten Schenkels (S2) des Stehfalzes mittels der ersten Biegewange (4) mit der Biegekraft, und
c) Gegenhalten gegen die Biegekraft während des Schrittes b), indem der nicht umzubiegende, erste Schenkel (S1) mittels einer Gegenhaltefläche oder einer Gegenhaltelinie des Gegenhalteelements (6) kontaktiert und dadurch abgestützt wird.

### c) Ausführungsbeispiel

Nachfolgend wird ein Ausführungsbeispiel der erfindungsgemäßen Biegemaschine bzw. des erfindungsgemäßen Verfahrens beispielhaft anhand der beigefügten Zeichnungen beschrieben. Es zeigen:
- Fig. 1:: eine perspektivische Ansicht eines Ausführungsbeispiels der erfindungsgemäßen Biegemaschine mit Blickrichtung von der Bedienerseite aus gesehen;
- Fig. 2:: eine Ansicht eines Teils der in Fig. 1 gezeigten Biegemaschine mit Blickrichtung in Fig. 1 von links hinten;
- Fig. 3:: eine perspektivische Ansicht eines Teils des Ausführungsbeispiels der erfindungsgemäßen Biegemaschine gemäß Fig. 1 in Blickrichtung der Fig. 1 von links hinten, die verschiedene Elemente der Gegenhalteeinrichtung zeigt;
- Fig. 4:: eine vergrößerte Detailansicht aus Fig. 3;
- Fig. 5:: eine perspektivische Ansicht einer Gegenhalteeinrichtung der erfindungsgemäßen Biegemaschine mit vier Trägerarmen ohne sonstige Komponenten der Biegemaschine;
- Fig. 6:: eine perspektivische Ansicht eines Teils der in Fig. 5 gezeigten Gegenhalteeinrichtung, welche die Mechanik zwischen der Welle und dem Gegenhalteelement zeigt, wobei die Führungsplatten zum Führen des gezeigten Trägerarms weggelassen wurden;
- Fig. 7:: eine Schnitt- bzw. Seitenansicht gemäß der Pfeile A-A in Fig. 2, wobei sich der Trägerarm in seiner ersten Endstellung und das Gegenhalteelement in seiner Parkstellung befinden;
- Fig. 8:: eine Schnitt- bzw. Seitenansicht gemäß der Pfeile A-A in Fig. 2, wobei sich der Trägerarm in seiner zweiten Endstellung und das Gegenhalteelement in seiner Gegenhaltestellung befinden;
- Fig. 9:: eine vergrößerte Schnittdarstellung der beiden Klemmwangen, der ersten Biegewange und des Gegenhalteelements in Vorbereitung zum Zubiegen eines Stehfalzes an einem Flachmaterial;
- Fig. 10:: eine Schnittansicht entsprechend Fig. 9, wobei sich die erste Biegewange in ihrer Biegeanfangsstellung befindet;
- Fig. 11:: eine Schnittansicht entsprechend den Fig. 9 und 10, wobei die erste Biegewange gezeigt ist, während sie das Stehfalz zubiegt; und
- Fig. 12:: eine Schnittansicht entsprechend der Fig. 9 bis 11, wobei die erste Biegewange das Stehfalz vollständig zugebogen hat.

In den Zeichnungen kennzeichnen gleiche Bezugszeichen gleiche Elemente bzw. Teile oder einander funktional entsprechende Elemente bzw. Teile.

Fig. 1 zeigt ein Ausführungsbeispiel einer erfindungsgemäßen Biegemaschine 1 zum Biegen von metallischem oder nicht-metallischem Flachmaterial, die als sogenannter Doppelbieger mit einer hier oben angeordneten, ersten Biegewange 4 und einer hier unten angeordneten, zweiten Biegewange 22 ausgebildet ist. Alternativ könnte die Biegemaschine 1 auch als Einfachbieger mit nur einer der beiden Biegewangen 4 und 22 ausgebildet sein. Wie bei Maschinen dieser Art bekannt, erstrecken sich die länglichen Biegewangen 4 und 22 in Längsrichtung L der Biegemaschine 1. Wie ebenso bei Maschinen dieser Art bekannt, steht der Maschinenbediener in einer Querrichtung Q der Biegemaschine 1, die senkrecht zu der Längsrichtung L sowie horizontal verläuft, vor der Biegemaschine 1.

Bei dem gezeigten Ausführungsbeispiel weist die Biegemaschine 1 insgesamt sechs Krafteinbringungsabschnitte 23 auf, mit deren Hilfe in bekannter Weise Biegekräfte zum Biegen des Flachmaterials auf die Biegewangen 4 und 22 aufgebracht werden können. Dabei können die Krafteinbringungsabschnitte 23 die Biegekräfte nach dem eingangs erwähnten "Schwenkprinzip" oder nach dem eingangs erwähnten "Keilprinzip" auf die Biegewangen 4 und 22 übertragen werden. Die Gestaltung der möglichen Kraftübertragungsmechaniken in den Krafteinbringungsabschnitten 23 ist dem Fachmann aus dem Stand der Technik hinlänglich bekannt und wird hier daher nicht weiter erläutert.

In diesem Zusammenhang wird ausdrücklich auf die EP 2 014 381 B1 ("Schwenkprinzip") und auf die DE 10 2018 000 344 B3 bzw. DE 20 2020 002 598 U1 ("Keilprinzip") Bezug genommen, um deren Offenbarung betreffend Kraftübertragungsmechaniken in Krafteinbringungsabschnitten der in Rede stehenden Art als Offenbarung für mögliche Gestaltungen der Kraftübertragungsmechanik in den Krafteinbringungsabschnitten 23 in die vorliegende Offenbarung aufzunehmen.

Die gezeigte Biegemaschine 1 mit ihren sechs Krafteinbringungsabschnitten 23 wird auch als Langabkantmaschine bezeichnet.

Dem Fachmann ist des Weiteren bekannt, dass Biegemaschinen der in Rede stehenden Art sowohl in Form von Doppelbiegern als auch in Form von Einfachbiegern stets zwei Klemmwangen zum Festklemmen des zu biegenden Flachmaterials in einer Einspannebene aufweisen. In Fig. 1 ist in ihrem linken Bereich nur ein kleines Stück einer hier oberhalb der Einspannebene befindlichen, ersten Klemmwange 2 zu sehen. Eine unterhalb der Einspannebene befindliche, zweite Klemmwange 3 ist in Fig. 1 nicht zu erkennen. Sie ist in den Fig. 7 bis 12 zu sehen.

Insbesondere die Fig. 2 bis 6 zeigen eine Gegenhalteeinrichtung 5 zum Ausüben einer Gegenhaltefunktion an dem zu biegenden Flachmaterial (vgl. Fig. 5) bzw. einzelne Bestandteile davon (vgl. Fig. 2 bis 4 und 6).

In Fig. 5 ist eine Gegenhalteeinrichtung 5 zum Ausüben der Gegenhaltefunktion an dem zu biegenden Flachmaterial gezeigt. Um Einzelheiten in der Zeichnung nicht zu klein werden zu lassen, ist in Fig. 5 eine Gegenhalteeinrichtung 5 dargestellt, die kürzer ist als diejenige, die in der Biegemaschine 1 gemäß Fig. 1 zur Anwendung kommt. Sie umfasst bei dem gezeigten Ausführungsbeispiel einen Pneumatikzylinder 17, der als Antriebsorgan fungiert. Eine Antriebsstange 24 des Pneumatikzylinders 17 ist an einen ersten Hebel 20 angelenkt, der seinerseits drehfest mit einer Welle 19 verbunden ist. An der Welle 19 sind in Fig. 5 insgesamt vier zweite Hebel 21 angeordnet, von denen jeder drehfest mit der Welle 19 verbunden ist.

Das Antriebsorgan kann anstelle des Pneumatikzylinders 17 auch in Form eines elektrischen Servomotors oder in Form eines Hydraulikzylinders ausgebildet sein. Mit zunehmender Länge der Biegemaschine 1 in Längsrichtung L können bei Bedarf zwei oder mehr Antriebsorgane in Längsrichtung L beabstandet angeordnet werden.

In der Detaildarstellung gemäß Fig. 6 ist beispielhaft gezeigt, wie einer der zweiten Hebel 21 drehfest auf der Welle 19 sitzt. An seinem von der Welle 19 abgewandten Ende ist der Hebel 21 an eine Einstelleinrichtung angelenkt, die bei dem gezeigten Ausführungsbeispiel als ein an sich bekanntes Spannschloss 18 ausgebildet ist. Die Einstellfunktionsweise des Spannschlosses 18 wird später beschrieben werden. An seinem von dem Hebel 21 abgewandten Ende ist das Spannschloss 18 an einen Trägerarm 10 angelenkt, der hier in der Art einer Platte flach ausgebildet ist. An dem in Fig. 6 zu sehenden Trägerarm 10 ist ein Gegenhalteelement in Form einer Gegenhalteleiste 6 befestigt. Hierzu dient eine Halteklammer 7. In Fig. 5 wird die Gegenhalteleiste 6 von insgesamt vier Trägerarmen 10 getragen bzw. gehalten.

Jeder der Trägerarme 10 ist mit Hilfe einer Führungseinrichtung zwischen einer ersten Endstellung und einer zweiten Endstellung bewegbar. Die Führungseinrichtung wird bei dem gezeigten Ausführungsbeispiel von einer Kulissenführung gebildet und umfasst jeweils zwei Führungsplatten 11, 12, die am besten in Fig. 4 zu sehen sind. Die Führungsplatten 11, 12 sind parallel zueinander verlaufend angeordnet und bilden zwischen sich einen Zwischenraum, in welchem der jeweilige Trägerarm 10 zumindest teilweise aufgenommen ist.

Zur besseren Sichtbarkeit des Trägerarms 10 sind die Führungsplatten 11, 12 in Fig. 6 zeichnerisch nicht dargestellt. Jede der beiden Führungsplatten 11, 12 weist bei dem gezeigten Ausführungsbeispiel zwei Kulissenbahnen beispielsweise in Form zweier Langlöcher 13, 14 auf. Wie am besten in Fig. 6 zu erkennen ist, weist der Trägerarm 10 auf jeder seiner Seiten zwei Kulissensteine hier in Form von jeweils zwei drehbar gelagerten Kulissenrollen 15, 16 auf. Die Kulissenrollen 15, 16 weisen eine in Fig. 6 zu erkennende Laufnut auf, in welche die Konturkanten der Langlöcher 13, 14 eingreifen können. Der in Fig. 6 zu sehende Trägerarm 10 ist dementsprechend mit insgesamt vier Kulissenrollen 15, 16 ausgestattet, von denen nur drei zu sehen sind.

Die Führungsplatten 11, 12 sind bei dem gezeigten Ausführungsbeispiel fest mit einem Maschinenoberteil 8 (siehe Fig. 1, 2 und 3) verbunden, das sich in Längsrichtung L über die gesamte Länge der Biegemaschine 1 erstreckt. Das Maschinenoberteil 8 ist in bekannter Weise relativ zu dem in Fig. 1 gekennzeichneten Maschinenunterteil 9 bewegbar, sodass die Klemmwangen 2, 3 in bekannter Weise zum Klemmen des Flachmaterials aufeinander zu und zum Lösen des Flachmaterials voneinander weg bewegt werden können.

Die feste Verbindung der Führungsplatten 11, 12 mit dem Maschinenoberteil 8 erfolgt mit Hilfe von Haltern, die einerseits an dem Maschinenoberteil 8 und andererseits an der jeweiligen Führungsplatte 11 bzw. 12 befestigt sind. In den Fig. 2 und 3 sind Halter 25 zu erkennen, welche jeweils die Führungsplatte 12 fest mit dem Maschinenoberteil 8 verbinden. Entsprechende Halter sind auch zur Befestigung der Führungsplatte 11 an dem Maschinenoberteil 8 vorhanden, aber in den Zeichnungen nicht dargestellt. Zur Befestigung der Halter 25 an den Führungsplatten 11, 12 dienen Befestigungswinkel 26, die am besten in den Fig. 3 und 5 zu erkennen sind.

Wie in den Fig. 2 bis 6 gezeigt, ist die Welle 19 in mehreren Wellenlagern 27 gelagert. Einige dieser Wellenlager 27 sind an den Führungsplatten 11, 12 befestigt. Andere dieser Wellenlager 27 sind mit Hilfe von Befestigungsflanschen 28 fest mit dem Maschinenoberteil 8 verbunden.

Wie am besten in den Fig. 2, 3 und 4 zu sehen ist, stützt sich der Pneumatikzylinder 17 an einem hier als längliches Vierkantprofil ausgebildeten Stützelement 29 ab. Das Stützelement 29 ist seinerseits an dem Maschinenoberteil 8 befestigt.

Bei dem gezeigten Ausführungsbeispiel ist somit die gesamte Gegenhalteeinrichtung 5, die in Fig. 5 zu sehen ist, zusammen mit dem Maschinenoberteil 8 bewegbar. Dabei sind das Stützelement 29, die Befestigungsflansche 28 (siehe Fig. 2 bis 4), die Wellenlager 27, die Führungsplatten 11, 12 und die Befestigungswinkel 26 überhaupt gar nicht relativ zu dem Maschinenoberteil 8 bewegbar. Relativ zu dem Maschinenoberteil 8 bewegbare Bestandteile der Gegenhalteeinrichtung 5 sind der Pneumatikzylinder 17 (geringfügige Schwenkbewegung), die Antriebsstange 24, der erste Hebel 20, die Welle 19 (nur rotatorisch, nicht translatorisch), die zweiten Hebel 21, die Spannschlösser 18, die Trägerarme 10 mit ihren Kulissenrollen 15, 16 und die Gegenhalteleiste 6.

Fig. 7 und 8 zeigen Schnitt- bzw. Seitenansichten in der Blickrichtung der Pfeile A-A in Fig. 2. Aus Gründen der zeichnerischen Übersichtlichkeit wurden in den Fig. 7 und 8 solche Teile weggelassen, welche für die zu beschreibende Funktionalität keine Bedeutung haben.

Fig. 7 zeigt einen der Trägerarme 10 in einer ersten Endstellung, in welcher er sich entsprechend dem abgeknickten Verlauf der Langlöcher 13, 14 in Fig. 7 am weitesten rechts und am weitesten oben befindet. In der ersten Endstellung des Trägerarms 10 befindet sich die Gegenhalteleiste 6 in einer Parkstellung, in welcher sie von einem zu biegenden Flachmaterial F insbesondere horizontal entfernt angeordnet ist und keine Gegenhaltefunktion an dem Flachmaterial F ausüben kann. In ihrer Parkstellung ist die Gegenhalteleiste 6 insbesondere von den vorderen bzw. in Fig. 7 linken Enden der Klemmwangen 2, 3 beabstandet.

Bei in der Parkstellung befindlicher Gegenhalteleiste 6 können die Klemmwangen 2, 3 somit ungehindert ihre herkömmliche Klemmfunktion ausüben, in welcher sie das Flachmaterial F zwischen sich in einer Einspannebene E einklemmen und dadurch für geplante Biegevorgänge sicher festhalten. Zum Ausüben dieser herkömmlichen Klemmfunktion würde in Fig. 7 die obere Klemmwange 2 nach unten bewegt werden, um das Flachmaterial F in der Einspannebene E festzuklemmen.

In der ersten Endstellung des Trägerarms 10 bzw. in der Parkstellung der Gegenhalteleiste 6, die in Fig. 7 dargestellt sind, befindet sich die Antriebsstange 24 des Pneumatikzylinders 17 in ihrer maximal eingefahrenen Position. Dementsprechend befindet sich der Hebel 20 in einer Drehstellung, welche seiner Endposition im Uhrzeigersinn entspricht.

In Fig. 8 ist der in Fig. 7 zu sehende Trägerarm 10 in einer zweiten Endstellung dargestellt, in welcher er sich entsprechend dem abgeknickten Verlauf der Langlöcher 13, 14 in Fig. 8 am weitesten links und am weitesten unten befindet. Beim Bewegen des Trägerarms 10 von seiner in Fig. 7 gezeigten ersten Endstellung in seine in Fig. 8 gezeigte zweite Endstellung hat sich die Gegenhalteleiste 6 von ihrer in Fig. 7 gezeigten Parkstellung in eine in Fig. 8 dargestellte Gegenhaltestellung bewegt. In ihrer Gegenhaltestellung kann die Gegenhalteleiste 6 mit dem zu biegenden Flachmaterial F in Kontakt treten bzw. stehen und es bei einem Biegevorgang abstützen.

In Fig. 8 ist dargestellt, wie die Gegenhalteleiste 6 von rechts gegen einen bereits vollständig zugebogenen bzw. vollständig geschlossenen Stehfalz des Flachmaterials F gegenhält. In der Gegenhaltestellung gemäß Fig. 8 kann die Gegenhalteleiste 6 somit bestimmungsgemäß ihre Gegenhaltefunktion ausüben.

Wie in Fig. 8 zu sehen ist, wurde die Antriebsstange 24 des Pneumatikzylinders 17 zum Bewegen des Trägerarms 10 in seine zweite Endstellung vollständig ausgefahren. Der die Antriebskraft der Antriebsstange 24 auf die Welle 19 übertragende Hebel 20 befindet sich dementsprechend in einer Drehstellung, die seiner Endposition im Gegenuhrzeigersinn entspricht. Des Weiteren ist in Fig. 8 der Pneumatikzylinder 17 im Vergleich zu seiner Stellung in Fig. 7 geringfügig im Gegenuhrzeigersinn verschwenkt.

In den Fig. 9 bis 12 ist ein Verfahren zum Zubiegen eines Stehfalzes an dem Flachmaterial F unter Verwendung der erfindungsgemäßen Biegemaschine 1 illustriert. In den Fig. 9 bis 12 ist nur die obere Biegewange 4 gezeigt. Da die Biegemaschine 1 als Doppelbieger ausgestaltet ist, weist sie auch die in Fig. 1 zu sehende, untere Biegewange 22 auf, die in den Fig. 9 bis 12 zeichnerisch weggelassen wurde.

Die Biegewangen 4, 22 können bei Bedarf an ihren beim Biegen mit dem Flachmaterial F in Berührung kommenden Enden in bekannter Weise separate Biegesegmente und zusätzlich ggf. noch weitere Biege-Zusatzsegmente aufweisen, die an diesen Enden lösbar montiert sind. Derartige Biegesegmente bzw. Biege-Zusatzsegmente sind bei dem gezeigten Ausführungsbeispiel nicht vorhanden und in den Fig. 9 bis 12 deshalb nicht dargestellt.

In ähnlicher Weise können die Klemmwangen 2, 3 bei Bedarf an ihren beim Festklemmen in der Einspannebene E mit dem Flachmaterial F in Berührung kommenden Enden in bekannter Weise separate Klemmsegmente aufweisen, die an diesen Enden lösbar montiert sind. Auch derartige Klemmsegmente sind bei dem gezeigten Ausführungsbeispiel nicht vorhanden und in den Fig. 9 bis 12 deshalb nicht dargestellt.

In Fig. 9 ist das Flachmaterial F in einem bereits vorgebogenen Zustand gezeigt, in welchem es einen offenen, d.h. noch nicht zugebogenen, Stehfalz aufweist. Um den in Fig. 9 gezeigten Zustand des Flachmaterials F zu erreichen, wurde es in an sich bekannter Weise bereits zweimal gebogen. Zum Herstellen eines Schenkels S₂ erfolgte zunächst mittels der Biegewange 4 ein Bug um 135° von oben nach unten. Anschließend erfolgte - nach Verlagerung des Flachmaterials F innerhalb der Einspannebene E - zur Herstellung eines Schenkels S₁ mittels der in Fig. 9 nicht gezeigten, unteren Biegewange 22 ein weiterer Bug um 90° von unten nach oben. Im Wege dieser beiden Biegevorgänge ist der in Fig. 9 dargestellte, offene Stehfalz mit dem ersten Schenkel S₁ und dem zweiten Schenkel S₂ entstanden, die einen Öffnungswinkel von 45° zwischen sich aufweisen. Während der beiden vorangegangenen Biegevorgänge war das Flachmaterial F jeweils zwischen der oberen Klemmwange 2 und der unteren Klemmwange 3 in der Einspannebene E festgeklemmt.

Der Vorgang zum Zubiegen des Stehfalzes besteht darin, den Schenkel S₂ im Gegenuhrzeigersinn um 45° in Richtung des Schenkels S₁ zu biegen. Bei diesem Biegevorgang liegt die Biegeachse B in bekannter Weise an der in Fig. 9 oberen Spitze des Stehfalzes, d.h. im Wesentlichen in der Schnittgeraden der Schenkel S₁ und S₂.

Wie zu erkennen ist, liegt diese Biegeachse B nicht in der Einspannebene E, sondern ist von dieser nach oben im Wesentlichen um die Länge des Schenkels S₁ beabstandet.

Bevor mit dem Zubiegen des Stehfalzes in vorgenanntem Sinne begonnen wird, wird der Pneumatikzylinder 17 derart betätigt, dass er seine Antriebsstange 24 ausfährt und den Hebel 20 in seine in Fig. 8 gezeigte Drehstellung bewegt. Dadurch wird ein in den Fig. 7 und 8 im Gegenuhrzeigersinn wirkendes Drehmoment auf die Welle 19 übertragen. Die sich dadurch drehende Welle 19 überträgt dieses Drehmoment auf die mehreren Hebel 21, sodass jeder der Hebel 21 den ihm zugeordneten Trägerarm 10 von seiner in Fig. 7 gezeigten ersten Endstellung in seine in Fig. 8 gezeigte zweite Endstellung bewegt bzw. drückt. Dementsprechend bewegt sich die von den Trägerarmen 10 gehaltene Gegenhalteleiste 6 von ihrer in Fig. 7 gezeigten Parkstellung in ihre in Fig. 8 gezeigte Gegenhaltestellung.

Beim Drücken des jeweiligen Trägerarms 10 mittels des jeweiligen Hebels 21 erfolgt die Übertragung der hierfür erforderlichen Betätigungskraft auf den Trägerarm 10 jeweils über das Spannschloss 18. Nach dieser Zustellbewegung befindet sich die Gegenhalteleiste 6 in ihrer in den Fig. 9 bis 12 dargestellten Gegenhaltestellung.

Bei dem gezeigten Ausführungsbeispiel besteht das Gegenhalteelement aus einer länglichen Gegenhalteleiste 6 mit einem Rechteckquerschnitt, der am besten in den Fig. 9 bis 12 zu sehen ist. Die Gegenhalteleiste 6 ist über die Halteklammer 7 fest mit dem jeweiligen Trägerarm 10 verbunden. Wie in Fig. 9 bis 12 zu sehen ist, liegt die Gegenhalteleiste 6 zum Gegenhalten mit der kurzen Seite ihres Rechteckquerschnitts von rechts an dem Schenkel S₁ an. Dementsprechend liegt die Gegenhalteleiste 6 entlang eines flächigen Anlagebandes, dessen Breite hier der Länge der kurzen Rechteckseite entspricht, über die gesamte, in Längsrichtung L der Biegemaschine 1 verlaufende Länge des Stehfalzes an dem Schenkel S₁ an.

Je nach Bedarf kann die kurze Seite des Rechteckquerschnitts der Gegenhalteleiste 6 auch länger ausgebildet werden als in dem vorliegenden Ausführungsbeispiel gezeigt. Es würde dann ein breiteres, flächiges Anlageband erreicht werden, das die Gegenhaltekraft auf eine noch größere Fläche verteilt und dadurch noch besser zur Vermeidung von unerwünschten Abdrücken auf der in Fig. 9 rechten Seite des Schenkels S1 beitragen würde. Da das Ausbilden eines flächigen Anlagebandes von der Gesamtgeometrie des Querschnitts der Gegenhalteleiste 6 unabhängig ist, kann der Querschnitt der Gegenhalteleiste 6 selbstverständlich auch eine von einem Rechteck abweichende Querschnittsform aufweisen, beispielsweise eine Quadratform, Dreiecksform, Trapezform, Sechseckform oder ähnliches.

Zum Zubiegen des Stehfalzes wird die Biegewange 4 zunächst von ihrer in Fig. 9 gezeigten Stellung in die in Fig. 10 gezeigte Biegeanfangsstellung bewegt. In dieser Biegeanfangsstellung liegt die Biegewange 4wie in Fig. 10 dargestellt an dem Schenkel S₂ an. Eine Biegekraft wird in der Biegeanfangsstellung der Biegewange 4 noch nicht auf den Schenkel S₂ ausgeübt.

Die Biegewange 4 wird anschließend weiter in die in Fig. 11 gezeigte Zwischenstellung bewegt. Während der Bewegung von der in Fig. 10 gezeigten Biegeanfangsstellung in die in Fig. 11 gezeigte Zwischenstellung beaufschlagt die Biegewange 4 den Schenkel S₂ mit einer Biegekraft, die ihn um die Biegeachse B im Gegenuhrzeigersinn in Richtung des Schenkels S1 biegt.

Ausgehend von der Zwischenstellung gemäß Fig. 11 wird die Biegewange 4 schließlich weiterbewegt, bis sie ihre in Fig. 12 dargestellte Biegeendstellung erreicht, in welcher der Stehfalz vollständig zugebogen bzw. geschlossen ist. Die einander überlappenden Längenabschnitte der Schenkel S₁ und S₂ liegen dann im Wesentlichen aneinander an bzw. verlaufen im Wesentlichen parallel zueinander. In Fig. 12 ist somit der fertig hergestellte Stehfalz zu sehen. Er ist auch links unten in Fig. 7 und 8 zu sehen.

Während des Vorgangs des Biegens des Schenkels S₂ von seiner in Fig. 10 gezeigten Biegeanfangsstellung in seine in Fig. 12 gezeigte Biegeendstellung hat die von der Biegewange 4 auf den Schenkel S₂ aufgebrachte Biegekraft das Bestreben, den anderen Schenkel S₁ im Uhrzeigersinn umzubiegen. Genau dies wird mit Hilfe der Gegenhalteleiste 6 verhindert, indem sie gegen die vorgenannte Biegekraft gegenhält. Weder die obere Klemmwange 2 noch die untere Klemmwange 3 sind an diesem Gegenhaltevorgang beteiligt, bei dem in den Fig. 10 bis 12 von rechts gegenhalten wird. Die Klemmwangen 2 und 3 können bei der Biegemaschine 1 so gestaltet werden, wie bei herkömmlichen Biegemaschinen bzw. Langabkantmaschinen, die seit langem aus dem Stand der Technik bekannt sind. Die Geometrie der Gegenhalteleiste 6, insbesondere die Geometrie der Kontaktfläche oder einer Kontaktlinie zwischen der Gegenhalteleiste 6 und dem Schenkel S₁, kann ausschließlich nach den Bedürfnissen der Gegenhaltefunktion gestaltet werden.

Bei dem gezeigten Ausführungsbeispiel befinden sich die Trägerarme 10 in ihrer jeweiligen zweiten Endstellung gemäß Fig. 8 in einer Anschlagposition. In dieser Anschlagposition liegen die Kulissenrollen 15, 16 an Anschlägen 30, 31 an, die in den Fig. 3 und 7 gekennzeichnet sind und von den in den Fig. 7 und 8 linken Enden der Langlöcher 13, 14 gebildet werden.

Die räumliche Position der zweiten Endstellung des jeweiligen Trägerarms 10 wird von dem maximalen Hubweg der Antriebsstange 24 des Pneumatikzylinders 17 bestimmt. Durch Drehen des Spannschlosses 18 kann der Abstand zwischen dem Hebel 21 und dem Trägerarm 10 (vgl. Fig. 6) derart verändert bzw. eingestellt werden, dass die Kulissenrollen 15, 16 in der zweiten Endstellung des jeweiligen Trägerarms 10 an den Anschlägen 30, 31 anliegen und mit einer gewissen Anschlagkraft gegen die Anschläge 30, 31 gedrückt werden.

Die Anschlagkraft kann somit durch Drehen des Spannschlosses 18 in Abhängigkeit von den im Einzelfall aufzubringenden Gegenhaltekräften eingestellt werden. Die Gegenhalteleiste 6 wird dadurch über ihre gesamte Länge hinweg während des Gegenhaltens mechanisch besonders raumstabil in ihrer Gegenhaltestellung gehalten.

Zusätzlich ermöglicht es die Einstelleinrichtung, die beim gezeigten Ausführungsbeispiel als Spannschloss 18 ausgebildet ist, eine solche zweite Endstellung des jeweiligen Trägerarms 10 einzustellen, in welcher er nicht seine Anschlagposition einnimmt, sondern nach dem maximalen Hubweg der Antriebsstange 24 bereits an einer Position vor dem Erreichen der Anschlagposition stehen bleibt. Die Kulissenrollen 15, 16 liegen dann nicht an den Anschlägen 30, 31 an und haben folglich keinen Kontakt mit diesen. Es ist auf diese Weise grundsätzlich möglich, eine von der Anschlagposition abweichende zweite Endstellung des Trägerarms 10 einzustellen, was zu einer Gegenhaltestellung der Gegenhalteleiste 6 führt, welche von der der Anschlagposition des Trägerarms 10 zugeordneten Gegenhaltestellung der Gegenhalteleiste 6 abweicht.

Wenn wie bei dem gezeigten Ausführungsbeispiel als zweite Endstellung des jeweiligen Trägerarms 10 seine Anschlagposition vorgesehen ist, wird die räumliche Lage der Gegenhalteleiste 6 in ihrer Gegenhaltestellung durch die Anschlagposition festgelegt. Die Relativlage der Gegenhaltestellung relativ zu der Anschlagposition ist mittels des Spannschlosses 18 nicht veränderbar.

Um in diesem Fall eine Möglichkeit zu haben, in Abhängigkeit von den Gegenhalteerfordernissen die räumliche Lage der Gegenhalteleiste 6 in ihrer Gegenhaltestellung zu justieren, können die Wellenlager 27, die Welle 19 und die Führungsplatten 11, 12 relativ zu dem Maschinenoberteil 8 verstellbar an Letzterem angebracht sein. Zum Verstellen der Wellenlager 27, der Welle 19 und der Führungsplatten 11, 12 können beispielsweise Stellmittel in Form von Stellschrauben an den von der Gegenhalteleiste 6 abgewandten Enden der Führungsplatten 11, 12 und/oder an den Wellenlagern 27 vorgesehen werden. Alternativ oder zusätzlich ist in diesem Zusammenhang denkbar, die Gegenhalteleiste 6 relativ zu den Trägerarmen 10 an Letzteren verstellbar anzubringen und diesbezüglich Stellschrauben zum Justieren der Gegenhalteleiste 6 vorzusehen.

### BEZUGSZEICHENLISTE

- 1: Biegemaschine
- 2: Erste Klemmwange
- 3: Zweite Klemmwange
- 4: Erste Biegewange
- 5: Gegenhalteeinrichtung
- 6: Gegenhalteelement, Gegenhalteleiste
- 7: Halteklammer zum Befestigen der Gegenhalteleiste 6 an dem Trägerarm 10
- 8: Maschinenoberteil
- 9: Maschinenunterteil
- 10: Trägerarm
- 11: Führungsplatte
- 12: Führungsplatte
- 13: Kulissenbahn, Langloch
- 14: Kulissenbahn, Langloch
- 15: Kulissenstein, Kulissenrolle
- 16: Kulissenstein, Kulissenrolle
- 17: Antriebsorgan, Servomotor
- 18: Einstelleinrichtung, Spannschloss
- 19: Welle
- 20: Erster Hebel
- 21: Zweite Hebel
- 22: Zweite Biegewange
- 23: Krafteinbringungsabschnitte
- 24: Antriebsstange des Antriebsorgans 17
- 25: Halter zum Halten der Führungsplatte 12
- 26: Befestigungswinkel zum Befestigen der Halter 25
- 27: Wellenlager
- 28: Befestigungsflansch zum Befestigen von Wellenlagern 27 an dem Maschinenoberteil 8
- 29: Stützelement zum Abstützen des Antriebsorgans 17
- 30: Anschlag des Langlochs 13
- 31: Anschlag des Langlochs 14

- B: Biegeachse
- E: Einspannebene
- F: Flachmaterial
- L: Längsrichtung der Biegemaschine 1
- Q: Querrichtung der Biegemaschine 1
- S₁: Erster Schenkel des Stehfalzes
- S₂: Zweiter Schenkel des Stehfalzes

## Patentansprüche

1. Biegemaschine (1) zum Biegen von Flachmaterial (F), umfassend
• eine erste Klemmwange (2) und eine zweite Klemmwange (3) zum Klemmen des zu biegenden Flachmaterials (F) in einer Einspannebene (E) und
• eine erste Biegewange (4) zum Biegen des Flachmaterials (F),
**dadurch gekennzeichnet, dass**
die Biegemaschine (1) eine Gegenhalteeinrichtung (5) zum Ausüben einer Gegenhaltefunktion an dem zu biegenden Flachmaterial (F) umfasst, die zusätzlich zu der ersten Klemmwange (2) und der zweiten Klemmwange (3) vorhanden ist und ein Gegenhalteelement (6) aufweist, wobei das Gegenhalteelement (6) zwischen einer Parkstellung, in welcher es von dem zu biegenden Flachmaterial (F) entfernt angeordnet und die Gegenhaltefunktion nicht ausübbar ist, und einer Gegenhaltestellung, in welcher es in Kontakt mit dem zu biegenden Flachmaterial (F) stehen kann und die Gegenhaltefunktion derart ausübbar ist, dass das Gegenhalteelement (6) gegen eine Biegekraft gegenhalten kann, die mittels der ersten Biegewange (4) beim Biegen des Flachmaterials (F) um eine Biegeachse (B), die von der Einspannebene (E) beabstandet ist, auf das Flachmaterial aufgebracht wird, bewegbar ist.

2. Biegemaschine nach Anspruch 1,
**dadurch gekennzeichnet, dass**
die Gegenhalteeinrichtung (5) an einem Maschinengestell der Biegemaschine (1) gelagert ist.

3. Biegemaschine nach Anspruch 2,
**dadurch gekennzeichnet, dass**
das Maschinengestell ein Maschinenoberteil (8) und ein Maschinenunterteil (9) umfasst, die relativ zueinander bewegbar sind, und die Gegenhalteeinrichtung (5) an dem Maschinenoberteil (8) gelagert ist.

4. Biegemaschine nach einem der vorangehenden Ansprüche,
**dadurch gekennzeichnet, dass**
das Gegenhalteelement, insbesondere in Form einer Gegenhalteleiste (6), eine Gegenhaltefläche und/oder eine Gegenhaltelinie für den Kontakt mit dem zu biegenden Flachmaterial (F) aufweist.

5. Biegemaschine nach einem der vorangehenden Ansprüche,
**dadurch gekennzeichnet, dass**
die Gegenhalteeinrichtung (5) wenigstens einen Trägerarm (10) aufweist, an dem das Gegenhalteelement (6) befestigt ist.

6. Biegemaschine nach Anspruch 5,
**dadurch gekennzeichnet, dass**
der Trägerarm (10) entlang einer Führungseinrichtung (11, 12, 13, 14) zwischen einer ersten Endstellung und einer zweiten Endstellung bewegbar ist, wobei die erste Endstellung der Parkstellung des Gegenhalteelements (6) und die zweite Endstellung der Gegenhaltestellung des Gegenhalteelements (6) entspricht.

7. Biegemaschine nach einem der Anspruch 6,
**dadurch gekennzeichnet, dass**
die Gegenhalteeinrichtung (5) eine Einstelleinrichtung (18) zum Einstellen einer Relativlage zumindest der zweiten Endstellung des Trägerarms (10) relativ zu der Führungseinrichtung (11, 12, 13, 14) umfasst, so dass zumindest einstellbar ist, dass sich der Trägerarm (10) in seiner zweiten Endstellung in einer Anschlagposition befindet, die durch einen Anschlag (30, 31) der Führungseinrichtung (11, 12, 13, 14) definiert ist.

8. Biegemaschine nach Anspruch 7,
**dadurch gekennzeichnet, dass**
die Einstelleinrichtung ein Spannschloss (18) ist.

9. Biegemaschine nach Anspruch 7 oder 8,
**dadurch gekennzeichnet, dass**
der Anschlag (30, 31) relativ zu dem Maschinengestell oder zu dem Maschinenoberteil (8) verstellbar ist und Stellmittel zum Verstellen des Anschlags (30, 31) vorhanden sind, so dass eine räumliche Lage des Gegenhalteelements (6) in seiner Gegenhaltestellung bei in der Anschlagposition befindlichem Trägerarm (10) justierbar ist.

10. Biegemaschine nach einem der Ansprüche 6 bis 9 in Verbindung mit Anspruch 2 oder 3,
**dadurch gekennzeichnet, dass**
die Führungseinrichtung (11, 12, 13, 14) als Kulissenführung ausgebildet ist und wenigstens eine Führungsplatte (11, 12) umfasst, die an dem Maschinengestell (7) oder an dem Maschinenoberteil (8) befestigt ist, wobei die wenigstens eine Führungsplatte (11, 12) oder der Trägerarm (10) zwei Kulissenbahnen (13, 14), insbesondere Langlöcher, zur Definition eines Kulissenführungsweges aufweist, und wobei an dem Trägerarm (10) oder an der wenigstens einen Führungsplatte (11, 12) wenigstens zwei Kulissensteine (15, 16) angebracht sind, die jeweils in einer der beiden Kulissenbahnen (13, 14) zwangsgeführt sind, so dass der Trägerarm (10) in raumorientiert definierter Ausrichtung entlang des Kulissenführungsweges zwischen seiner ersten Endstellung und seiner zweiten Endstellung bewegbar ist.

11. Biegemaschine nach einem der Ansprüche 6 bis 9 in Verbindung mit Anspruch 2 oder 3,
**dadurch gekennzeichnet, dass**
die Führungseinrichtung als Bahnführung mit wenigstens einer Bahnschiene ausgebildet ist, die an dem Maschinengestell (7) oder an dem Maschinenoberteil (8) befestigt ist, wobei der Trägerarm (10) in der Art eines Schlittens entlang der Bahnschiene zwischen seiner ersten Endstellung und seiner zweiten Endstellung bewegbar ist.

12. Biegemaschine nach einem der Ansprüche 6 bis 11,
**dadurch gekennzeichnet, dass**
die Gegenhalteeinrichtung (5) wenigstens ein Antriebsorgan (17) zum Bewegen des Trägerarms (10) aufweist.

13. Biegemaschine nach Anspruch 12 in Verbindung mit Anspruch 8 oder 9, **dadurch gekennzeichnet, dass**
die Einstelleinrichtung (18) derart in einem Kraftübertragungsweg zwischen dem Antriebsorgan (17) und dem Trägerarm (10) angeordnet ist, dass sie selbst an der Kraftübertragung zwischen dem Antriebsorgan (17) und dem Trägerarm (10) beteiligt ist.

14. Biegemaschine nach Anspruch 12 oder 13,
**dadurch gekennzeichnet, dass**
die Biegemaschine (1) mehrere Trägerarme (10) aufweist, welche das Gegenhalteelement (6) gemeinsam tragen, wobei die Gegenhalteeinrichtung (5) eine Welle (19), wenigstens einen ersten Hebel (20), der drehfest mit der Welle (19) verbunden ist, und mehrere zweite Hebel (21), die jeweils drehfest mit der Welle (19) verbunden und jeweils einem der mehreren Trägerarme (10) zugeordnet sind, umfasst, und wobei der erste Hebel (20) an einer von der Welle (19) beabstandeten Stelle mit dem Antriebsorgan (17) wirkverbunden ist und die zweiten Hebel (21) jeweils an einer von der Welle (19) beabstandeten Stelle mit dem jeweiligen Trägerelement (10) wirkverbunden sind, so dass durch Betätigung des Antriebsorgans (17) ein Drehmoment auf den ersten Hebel (20), die Welle (19) und die mehreren zweiten Hebel (21) übertragbar und eine Betätigungskraft auf den jeweiligen Trägerarm (10) aufbringbar ist.

15. Verfahren zum Zubiegen eines Stehfalzes an einem Flachmaterial (F) unter Verwendung einer Biegemaschine, die eine erste Klemmwange (2) und eine zweite Klemmwange (3) zum Klemmen des zu biegenden Flachmaterials (F) in einer Einspannebene (E) und eine erste Biegewange (4) zum Biegen des Flachmaterials (F) aufweist, wobei die Biegemaschine (1) eine Gegenhalteeinrichtung (5) zum Ausüben einer Gegenhaltefunktion an dem zu biegenden Flachmaterial (F) umfasst, die zusätzlich zu der ersten Klemmwange (2) und der zweiten Klemmwange (3) vorhanden ist und ein Gegenhalteelement (6) aufweist, wobei das Gegenhalteelement (6) zwischen einer Parkstellung, in welcher es von dem zu biegenden Flachmaterial (F) entfernt angeordnet und die Gegenhaltefunktion nicht ausübbar ist, und einer Gegenhaltestellung, in welcher es in Kontakt mit dem zu biegenden Flachmaterial (F) stehen kann und die Gegenhaltefunktion derart ausübbar ist, dass das Gegenhalteelement (6) gegen eine Biegekraft gegenhalten kann, die mittels der ersten Biegewange (4) beim Biegen des Flachmaterials (F) um eine Biegeachse (B), die von der Einspannebene (E) beabstandet ist, auf das Flachmaterial (F) aufgebracht wird, bewegbar ist,
wobei das Verfahren folgende Schritte umfasst:
a) Bewegen des Gegenhalteelements (6) von der Parkstellung in die Gegenhaltestellung, in welcher es von der Einspannebene (E) beabstandet ist und einen nicht umzubiegenden, ersten Schenkel (S₁) des Stehfalzes abstützen kann,
b) Zubiegen des Stehfalzes um die Biegeachse (B) durch Beaufschlagen eines umzubiegenden, zweiten Schenkels (S₂) des Stehfalzes mittels der ersten Biegewange (4) mit der Biegekraft, und
c) Gegenhalten gegen die Biegekraft während des Schrittes b), indem der nicht umzubiegende, erste Schenkel (S₁) mittels einer Gegenhaltefläche oder einer Gegenhaltelinie des Gegenhalteelements (6) kontaktiert und dadurch abgestützt wird.

## Geänderte Patentansprüche

### Geänderte Patentansprüche gemäss Regel 137(2) EPÜ.

1. Biegemaschine (1) zum Biegen von Flachmaterial (F), umfassend
• eine erste Klemmwange (2) und eine zweite Klemmwange (3) zum Klemmen des zu biegenden Flachmaterials (F) in einer Einspannebene (E), wobei wenigstens eine der Klemmwangen (2, 3) eine erste Biegeachse ausbildet, die in der Einspannebene (E) liegt und um welche das Flachmaterial (F) biegbar ist, und
• eine erste Biegewange (4) zum Biegen des Flachmaterials (F),
**dadurch gekennzeichnet, dass**
die Biegemaschine (1) eine Gegenhalteeinrichtung (5) zum Ausüben einer Gegenhaltefunktion an dem zu biegenden Flachmaterial (F) beim Zubiegen eines Stehfalzes umfasst, die zusätzlich zu der ersten Klemmwange (2) und der zweiten Klemmwange (3) vorhanden ist und ein Gegenhalteelement (6) aufweist, wobei das Gegenhalteelement (6) zwischen einer Parkstellung, in welcher es von dem zu biegenden Flachmaterial (F) entfernt angeordnet und die Gegenhaltefunktion nicht ausübbar ist, und einer Gegenhaltestellung, in welcher es in Kontakt mit einem ersten Schenkel (S₁) des Stehfalzes stehen kann und die Gegenhaltefunktion derart ausübbar ist, dass das Gegenhalteelement (6) an dem ersten Schenkel (S₁) gegen eine Biegekraft gegenhalten kann, die mittels der ersten Biegewange (4) beim Biegen eines zweiten Schenkels (S₂) des Stehfalzes um eine zweite Biegeachse (B), die von der Einspannebene (E) beabstandet ist, auf den zweiten Schenkel (S₂) aufgebracht wird, bewegbar ist, wobei die erste Klemmwange (2) und die zweite Klemmwange (3) an der Gegenhaltefunktion beim Zubiegen des Stehfalzes nicht beteiligt sind.

2. Biegemaschine nach Anspruch 1,
**dadurch gekennzeichnet, dass**
die Gegenhalteeinrichtung (5) an einem Maschinengestell der Biegemaschine (1) gelagert ist.

3. Biegemaschine nach Anspruch 2,
**dadurch gekennzeichnet, dass**
das Maschinengestell ein Maschinenoberteil (8) und ein Maschinenunterteil (9) umfasst, die relativ zueinander bewegbar sind, und die Gegenhalteeinrichtung (5) an dem Maschinenoberteil (8) gelagert ist.

4. Biegemaschine nach einem der vorangehenden Ansprüche,
**dadurch gekennzeichnet, dass**
das Gegenhalteelement, insbesondere in Form einer Gegenhalteleiste (6), eine Gegenhaltefläche und/oder eine Gegenhaltelinie für den Kontakt mit dem zu biegenden Flachmaterial (F) aufweist.

5. Biegemaschine nach einem der vorangehenden Ansprüche,
**dadurch gekennzeichnet, dass**
die Gegenhalteeinrichtung (5) wenigstens einen Trägerarm (10) aufweist, an dem das Gegenhalteelement (6) befestigt ist.

6. Biegemaschine nach Anspruch 5,
**dadurch gekennzeichnet, dass**
der Trägerarm (10) entlang einer Führungseinrichtung (11, 12, 13, 14) zwischen einer ersten Endstellung und einer zweiten Endstellung bewegbar ist, wobei die erste Endstellung der Parkstellung des Gegenhalteelements (6) und die zweite Endstellung der Gegenhaltestellung des Gegenhalteelements (6) entspricht.

7. Biegemaschine nach einem der Anspruch 6,
**dadurch gekennzeichnet, dass**
die Gegenhalteeinrichtung (5) eine Einstelleinrichtung (18) zum Einstellen einer Relativlage zumindest der zweiten Endstellung des Trägerarms (10) relativ zu der Führungseinrichtung (11, 12, 13, 14) umfasst, so dass zumindest einstellbar ist, dass sich der Trägerarm (10) in seiner zweiten Endstellung in einer Anschlagposition befindet, die durch einen Anschlag (30, 31) der Führungseinrichtung (11, 12, 13, 14) definiert ist.

8. Biegemaschine nach Anspruch 7,
**dadurch gekennzeichnet, dass**
die Einstelleinrichtung ein Spannschloss (18) ist.

9. Biegemaschine nach Anspruch 7 oder 8,
**dadurch gekennzeichnet, dass**
der Anschlag (30, 31) relativ zu dem Maschinengestell oder zu dem Maschinenoberteil (8) verstellbar ist und Stellmittel zum Verstellen des Anschlags (30, 31) vorhanden sind, so dass eine räumliche Lage des Gegenhalteelements (6) in seiner Gegenhaltestellung bei in der Anschlagposition befindlichem Trägerarm (10) justierbar ist.

10. Biegemaschine nach einem der Ansprüche 6 bis 9 in Verbindung mit Anspruch 2 oder 3,
**dadurch gekennzeichnet, dass**
die Führungseinrichtung (11, 12, 13, 14) als Kulissenführung ausgebildet ist und wenigstens eine Führungsplatte (11, 12) umfasst, die an dem Maschinengestell (7) oder an dem Maschinenoberteil (8) befestigt ist, wobei die wenigstens eine Führungsplatte (11, 12) oder der Trägerarm (10) zwei Kulissenbahnen (13, 14), insbesondere Langlöcher, zur Definition eines Kulissenführungsweges aufweist, und wobei an dem Trägerarm (10) oder an der wenigstens einen Führungsplatte (11, 12) wenigstens zwei Kulissensteine (15, 16) angebracht sind, die jeweils in einer der beiden Kulissenbahnen (13, 14) zwangsgeführt sind, so dass der Trägerarm (10) in raumorientiert definierter Ausrichtung entlang des Kulissenführungsweges zwischen seiner ersten Endstellung und seiner zweiten Endstellung bewegbar ist.

11. Biegemaschine nach einem der Ansprüche 6 bis 9 in Verbindung mit Anspruch 2 oder 3,
**dadurch gekennzeichnet, dass**
die Führungseinrichtung als Bahnführung mit wenigstens einer Bahnschiene ausgebildet ist, die an dem Maschinengestell (7) oder an dem Maschinenoberteil (8) befestigt ist, wobei der Trägerarm (10) in der Art eines Schlittens entlang der Bahnschiene zwischen seiner ersten Endstellung und seiner zweiten Endstellung bewegbar ist.

12. Biegemaschine nach einem der Ansprüche 6 bis 11,
**dadurch gekennzeichnet, dass**
die Gegenhalteeinrichtung (5) wenigstens ein Antriebsorgan (17) zum Bewegen des Trägerarms (10) aufweist.

13. Biegemaschine nach Anspruch 12 in Verbindung mit Anspruch 8 oder 9,
**dadurch gekennzeichnet, dass**
die Einstelleinrichtung (18) derart in einem Kraftübertragungsweg zwischen dem Antriebsorgan (17) und dem Trägerarm (10) angeordnet ist, dass sie selbst an der Kraftübertragung zwischen dem Antriebsorgan (17) und dem Trägerarm (10) beteiligt ist.

14. Biegemaschine nach Anspruch 12 oder 13,
**dadurch gekennzeichnet, dass**
die Biegemaschine (1) mehrere Trägerarme (10) aufweist, welche das Gegenhalteelement (6) gemeinsam tragen, wobei die Gegenhalteeinrichtung (5) eine Welle (19), wenigstens einen ersten Hebel (20), der drehfest mit der Welle (19) verbunden ist, und mehrere zweite Hebel (21), die jeweils drehfest mit der Welle (19) verbunden und jeweils einem der mehreren Trägerarme (10) zugeordnet sind, umfasst, und wobei der erste Hebel (20) an einer von der Welle (19) beabstandeten Stelle mit dem Antriebsorgan (17) wirkverbunden ist und die zweiten Hebel (21) jeweils an einer von der Welle (19) beabstandeten Stelle mit dem jeweiligen Trägerelement (10) wirkverbunden sind, so dass durch Betätigung des Antriebsorgans (17) ein Drehmoment auf den ersten Hebel (20), die Welle (19) und die mehreren zweiten Hebel (21) übertragbar und eine Betätigungskraft auf den jeweiligen Trägerarm (10) aufbringbar ist.

15. Verfahren zum Zubiegen eines Stehfalzes an einem Flachmaterial (F) unter Verwendung einer Biegemaschine, die eine erste Klemmwange (2) und eine zweite Klemmwange (3) zum Klemmen des zu biegenden Flachmaterials (F) in einer Einspannebene (E), wobei wenigstens eine der Klemmwangen (2, 3) eine erste Biegeachse ausbildet, die in der Einspannebene (E) liegt und um welche das Flachmaterial (F) biegbar ist, und eine erste Biegewange (4) zum Biegen des Flachmaterials (F) aufweist, wobei die Biegemaschine (1) eine Gegenhalteeinrichtung (5) zum Ausüben einer Gegenhaltefunktion an dem zu biegenden Flachmaterial (F) beim Zubiegen eines Stehfalzes umfasst, die zusätzlich zu der ersten Klemmwange (2) und der zweiten Klemmwange (3) vorhanden ist und ein Gegenhalteelement (6) aufweist, wobei das Gegenhalteelement (6) zwischen einer Parkstellung, in welcher es von dem zu biegenden Flachmaterial (F) entfernt angeordnet und die Gegenhaltefunktion nicht ausübbar ist, und einer Gegenhaltestellung, in welcher es in Kontakt mit einem ersten Schenkel (S₁) des Stehfalzes stehen kann und die Gegenhaltefunktion derart ausübbar ist, dass das Gegenhalteelement (6) an dem ersten Schenkel (S₁) gegen eine Biegekraft gegenhalten kann, die mittels der ersten Biegewange (4) beim Biegen eines zweiten Schenkels (S₂) des Stehfalzes um eine zweite Biegeachse (B), die von der Einspannebene (E) beabstandet ist, auf den zweiten Schenkel (S₂) aufgebracht wird, bewegbar ist,
wobei das Verfahren folgende Schritte umfasst:
a) Bewegen des Gegenhalteelements (6) von der Parkstellung in die Gegenhaltestellung, in welcher es von der Einspannebene (E) beabstandet ist und den nicht umzubiegenden, ersten Schenkel (S₁) des Stehfalzes abstützen kann,
b) Zubiegen des Stehfalzes um die zweite Biegeachse (B) durch Beaufschlagen des umzubiegenden, zweiten Schenkels (S₂) des Stehfalzes mittels der ersten Biegewange (4) mit der Biegekraft, und
c) Gegenhalten gegen die Biegekraft während des Schrittes b), indem der nicht umzubiegende, erste Schenkel (S₁) mittels einer Gegenhaltefläche oder einer Gegenhaltelinie des Gegenhalteelements (6) kontaktiert und dadurch abgestützt wird,
wobei die erste Klemmwange (2) und die zweite Klemmwange (3) an der Gegenhaltefunktion beim Zubiegen des Stehfalzes nicht beteiligt sind.
